# DEMANDE DE BREVET EUROPEEN

(11) **EP 1 281 339 A1**
(43) Date de publication de la demande: **05.02.2003**
(21) Numéro de dépôt: 02291936.9
(22) Date de dépôt: 31.07.2002
(51) Int. Cl.: A47C 31/12, A47C 20/04, A47C 23/06

(54) **Sommier de relaxation à tête et pied relevable**

(30) Priorité: 01.08.2001 FR 0110324
(71) Demandeur: Compagnie des Matelas Epeda et Merinos, 78181 Saint Quentin en Yvelines (FR)
(72) Inventeur: Vray, Michel, 95290 L'Isle-Adam (FR)
(74) Mandataire: Bloch, Gérard

(57) **Abrégé**

Le sommier comprend un chassis (1), au moins une nappe (70, 71) de lattes flexibles (41) supports de matelas montées sur le chassis, des moyens de déformation de la nappe (70, 71) d'une position à plat à une position d'assise.

Toutes les lattes (41) de la nappe (70,71) sont des lattes longitudinales et continues solidaires entre elles par des traverses (7 ; 22, 31, 38) montées sur le chassis (1) et avec lesquelles coopèrent les moyens de déformation de la nappe de lattes (70, 71).

Grâce à l'invention, il est offert un soutien de forme pour des positions de relaxation ergonomiques.

## Description

L'invention concerne les sommiers de relaxation à tête et pied relevables (TPR) dits précisément sommiers TPR. Ces sommiers comprennent, montés sur un chassis articulé, une nappe de lattes transversales fixées à deux longerons latéraux du chassis par l'intermédiaire d'embouts relativement souples et élastiques assurant également une fonction d'amortissement. Les lattes transversales sont ainsi un peu montées à la cardan. Les longerons sont constitués d'une série de segments rectilignes articulés entre eux par des moteurs et des chaines cinématiques entrainées en mouvement par les moteurs et ils peuvent ainsi évoluer et déformer la nappe de lattes d'une position à plat, de couchage classique, à une position relevée, d'assise, en passant par toutes positions intermédiaires, de relevage de la tête, du dos, des cuisses et des pieds, souhaitées par les utilisateurs.

En position à plat, les longerons sont totalement rectilignes. En position d'assise ou intermédiaire, les longerons s'étendent le long d'une ligne brisée à autant de plis, moins un, qu'il y a de segments dans les longerons. Considéré de profil, le chassis de sommier présente donc des zones concaves, au-dessus desquelles le matelas n'est pas supporté, et des zones convexes, au-dessus desquelles le matelas se trouve en portance agressive, par exemple souvent la zone de liaison cuisses-pieds. Bref, les sommiers TPR de l'art antérieur ne sont pas des plus ergonomiques.

L'invention de la présente demande vise à proposer un sommier de relaxation offrant un soutien de forme pour des positions de relaxation ergonomiques.

A cet effet, l'invention concerne un sommier de relaxation comprenant un chassis, au moins une nappe de lattes flexibles supports de matelas montées sur le chassis, des moyens de déformation de la nappe d'une position à plat à une position d'assise, caractérisé par le fait que toutes les lattes de la nappe sont des lattes longitudinales et continues solidaires entre elles par des traverses montées sur le chassis et avec lesquelles coopèrent les moyens de déformation de la nappe de lattes.

Tout d'abord, grâce aux deux lattes longitudinales continues, le long des deux côtés du chassis, qui peuvent sensiblement épouser la forme du corps d'un utilisateur, un peu à la manière d'une colonne vertébrale, la nappe de lattes supports peut être déformée de façon continue et douce, sans angle ni pli.

On notera ensuite que les moyens de déformation de la nappe coopèrent (indirectement) avec les lattes de la nappe, et donc aussi avec les deux lattes latérales, par l'intermédiaire des traverses et que les lattes sont bien montées sur le chassis mais aussi indirectement, par l'intermédiaire des traverses.

Pour des déplacements relatifs des traverses, il peut s'agir d'une traverse de tête et de dos, d'une traverse de cuisses, d'une traverse de pieds, l'utilisateur peut obtenir tous les cintres qu'il souhaite.

Avantageusement, les lattes de la nappe, dans une zone d'assise centrale, sont fixées au chassis, pour garantir la position d'ensemble de la nappe.

Avantageusement encore, les lattes sont en un matériau choisi dans le groupe des matériaux composites, du bois lamellé et des fibres de carbone.

L'invention sera mieux comprise à l'aide de la description suivante de la forme de réalisation préférée du sommier, en référence au dessin en annexe, sur lequel
- la figure 1 est une vue des cinématiques de levage du sommier de l'invention;
- la figure 2 est une vue en perspective de dessus du sommier, à deux places ;
- la figure 3 est une vue latérale, partie dos relevée, du sommier de la figure 2 et
- la figure 4 est une vue latérale, partie cuisses/pieds relevée, du sommier de la figure 2.

Vont d'abord être décrits le chassis support de la nappe de lattes du sommier et les moyens de déformation de la nappe, en l'occurrence les moteurs de tête et de pieds et les deux chaines cinématiques 50, 60 de levage des traverses auxquelles les lattes sont fixées.

Le sommier de l'invention comprend donc un cadre fixe 1, avec deux traverses de tête et de pied 3, 4 et deux longerons latéraux 5, 6, monté sur pieds 2. Le cadre comporte encore, dans sa partie centrale, deux traverses intermédiaires centrales fixes 7 et 8 assez proches l'une de l'autre.

Sous les deux traverses centrales 7, 8 est suspendu un coffret 9 de réception des deux moteurs. Le coffret 9 est fixé aux longerons latéraux 5, 6 par deux paires de plaques de tête 10 et de pieds 11. Les plaques de fixation sont prolongées chacune par une oreille 12, 13 jouant un rôle de palier pour une barre de commande 14, 15 ainsi montée dans les deux oreilles des deux plaques d'une même paire.

### Cinématique de tête

Le chassis de tête 50 vise à lever plus ou moins une traverse de dos et de tête mobile 22.

Le moteur de tête peut actionner un patin pousseur 16 qui, à son tour, en poussant un doigt 17 d'une équerre 18 soudée sur la barre de commande 14 montée tourillonnante dans les plaques-paliers 12 et traversant le coffret 9, peut faire tourner la barre 14 dans ses paliers 12. De la barre de commande 14 sont solidaires par l'une de leurs extrémités deux bras latéraux 20 qui, à leur autre extrémité 19, sont articulés à deux biellettes 21 aussi articulées à une traverse de tête mobile 22.

Dans sa rotation, la barre de commande 14 entraîne en pivotement les bras 20 ainsi que les biellettes 21, autour des extrémités des bras 20 opposées à la barre 14, en raison du fait que la distance entre la traverse fixe 7 et la traverse de tête mobile 22 est pratiquement constante.

Quand la barre 14 est entraînée en rotation, les bras 20 montent, les compas 14, 20, 19, 21, 22 s'ouvrent et la barre de tête mobile 22 s'élève.

### Cinématique de pieds

La chaîne de pieds 60 se divise en deux branches, une 61 pour lever plus ou moins une traverse de cuisses 31 et une autre 62 pour lever plus ou moins une traverse de pieds 38.

### Cinématique de la traverse de cuisses

Le moteur de pieds peut actionner un patin pousseur 26 qui, à son tour, en poussant un doigt 27 d'une équerre 28 soudée sur la barre de commande 15 montée tourillonnante dans les plaques-paliers 11 et traversant le coffret 9, peut faire tourner la barre 15 dans ses paliers 11. De la barre de commande 15 sont solidaires par l'une de leurs extrémités deux biellettes latérales 29. A l'autre 39 de leurs extrémités, les biellettes 29 sont articulées à deux bielles 30 aussi articulées à une traverse mobile de cuisses 31.

### Cinématique de la traverse de pieds

Aux biellettes 29 sont également atticulées, à leur extrémité 39 opposée à la barre de commande 15, des bras latéraux 32 articulés chacun, à leur autre extrémité 36, à deux biellettes 33, 34. Les biellettes inférieures 33, à leur autre extrémité, sont montées tourillonnantes, chacune autour d'un axe 37 monté sur une plaque 35 fixée au longeron correspondant 5, 6 du chassis.

Les biellettes supérieures 34 sont, à leur autre extrémité, articulées à la traverse de pieds mobile 38.

Quand la barre de commande 15 commence à être entraînée en rotation, les extrémités d'articulation 39 des biellettes 29 descendent un peu et les bielles 30 ne pivotent pratiquement pas : la traverse de cuisses 31 ne bouge pratiquement pas non plus.

Par contre, les extrémités d'articulation 36 des bras 32 montent et avancent pour ouvrir les compas 37, 33, 36, 34, 38 et faire monter la traverse de pieds mobile 38.

En d'autres termes, quand on actionne le moteur de pieds et donc le patin pousseur 26, on commence par faire monter la traverse de pieds 38 avant de pouvoir lever la traverse de cuisses 31. C'est une bonne façon d'assurer le repos des jambes.

Ayant décrit le chassis du sommier de l'invention, abordons maintenant la nappe de lattes.

### Nappe de lattes

En référence aux figures 2-4, on a représenté un sommier à deux nappes 71, 72 indépendantes avec, chacune, ses cinématiques de levage, et avec une tête de lit 70. Les nappes sont ici constituées d'une pluralité de lattes longitudinales continues 41, parallèles aux longerons 5, 6 du chassis, entre deux lattes latérales 41₁ et 41ₙ et elles sont sensiblement de même longueur que ces longerons.

Elles sont montées sur le chassis 1 fixées directement sur ses traverses fixes 7, 8, pour garantir la position d'ensemble de la nappe, ainsi que sur les traverses mobiles de tête 22, de cuisses 31 et de pieds 38.

Les lattes 41 sont donc solidarisées entre elles par toutes ces traverses fixes et mobiles.

La nappe de lattes 40 peut être déformée par les deux chaînes cinématiques qu'on vient de décrire qui agissent sur elles par l'intermédiaire des traverses mobiles 22, 31, 38.

Les lattes 41 sont en matériau flexbile qui peut être un matériau composite, un bois lamellé ; elles peuvent éventuellement être en fibres de carbone.

La nappe de droite 71 du lit est représentée dans la position à plat, la nappe de gauche 72, dans la position d'assise, la barre de tête 22 levée au maximum, les lattes étant harmonieusement cintrées entre les traverses 7 et 22, la barre de pieds 38 ainsi levée au maximum et la barre de cuisses 31, en position intermédiaire mais levée aussi au maximum pour ce qui la concerne.

Comme on le voit bien sur les figures, les nappes de lattes peuvent être déformées de façon continue et douce, sans angle ni pli. Les matelas ne peuvent qu'être correctement supportés selon une portance parfaite et continue, sans zone agressive, des pieds à la tête.

## Revendications

1. Sommier de relaxation comprenant un chassis (1), au moins une nappe (71, 72) de lattes flexibles (41) supports de matelas montées sur le chassis, des moyens (50, 60) de déformation de la nappe (71, 72) d'une position à plat à une position d'assise, **caractérisé par le fait que** toutes les lattes (41) de la nappe (71, 72) sont des lattes longitudinales et continues solidaires entre elles par des traverses (7, 8 ; 22, 31, 38) montées sur le chassis (1) et avec lesquelles coopèrent les moyens (50, 60) de déformation de la nappe de lattes (70, 71).

2. Sommier selon la revendication 1, dans lequel les lattes (41) de la nappe, dans une zone d'assise centrale, sont fixées (7, 8) au chassis (1), pour garantir la position d'ensemble de la nappe (71, 72).

3. Sommier selon l'une des revendications 1 et 2, dans lequel les lattes (41) sont en un matériau choisi dans le groupe des matériaux composites, du bois lamellé et des fibres de carbone.
